# FASCICULE DE BREVET EUROPEEN

(11) **EP 3 129 566 B1**
(45) Date de publication et mention de la délivrance du brevet: **16.05.2018**
(21) Numéro de dépôt: 15719261.8
(22) Date de dépôt: 09.04.2015
(51) Int. Cl.: E04F 13/08

(54) **DISPOSITIF D'ADAPTATION DESTINÉ À RECEVOIR L'EXTRÉMITÉ D'UNE TIGE FORMANT UN ÉLÉMENT DE MAINTIEN POUR UN ÉLÉMENT DE CONSTRUCTION ENSERRÉ PAR L'ÉLÉMENT DE MAINTIEN**
MONTAGEVORRICHTUNG ZUR AUFNAHME DES ENDES EINER STANGE ZUR FORMUNG EINES HALTEELEMENTS FÜR EIN KONSTRUKTIONSELEMENT, UM DAS DAS HALTEELEMENT FESTGEKLEMMT IST
FITTING DEVICE FOR RECEIVING THE END OF A ROD FORMING A HOLDING ELEMENT FOR A CONSTRUCTION ELEMENT AROUND WHICH THE HOLDING ELEMENT IS CLAMPED

(30) Priorité: 09.04.2014 FR 1400881
(43) Date de publication de la demande: 15.02.2017
(73) Titulaire: Azerad, Thierry, 75016 Paris (FR)
(72) Inventeur: Azerad, Thierry, 75016 Paris (FR)
(74) Mandataire: Cabinet Plasseraud
(86) Numéro de dépôt international: PCT/FR2015/000077
(87) Numéro de publication internationale: WO 2015/155425

(56) Documents cités:
- EP-A2- 2 647 780
- FR-A1- 2 711 695

## Description

La présente invention concerne un dispositif d'adaptation destiné à recevoir l'extrémité d'une tige formant élément de maintien pour un élément de construction enserré par cet élément.

D'une manière générale, la majeure application d'un élément de maintien muni d'un dispositif d'adaptation selon la présente invention se trouve dans le domaine du bâtiment et plus précisément pour la fabrication et la commercialisation de produits destinés au second oeuvre, majoritairement des structures de support et de maintien pour la pose d'un élément de construction du type plaque de plâtre ou isolant comme de la laine de verre.

Dans une telle application, l'élément de maintien enserre l'épaisseur de l'élément de construction et sert d'appui à cet élément contre des structures de support, fréquemment une ossature métallique sur au moins un côté de l'élément de maintien.

Ainsi, sans que cela soit limitatif, un tel élément de maintien, le plus généralement sous la forme d'une tige ou un clou, peut servir au maintien d'une couche d'isolant disposée contre un support ou intercalée entre deux supports, avantageusement un profilé ou deux profilés espacés de la longueur de la tige dépassant de la molette.

Cependant, dans certaines situations, il se peut que la structure de support d'un côté de l'élément de maintien ne soit pas une ossature, un profilé ou une autre structure spécifiquement adaptée pour la réception de l'élément de maintien. Ceci se passe notamment lors de travaux de rénovation. Il existe alors un problème pour la fixation de l'élément de maintien à cette structure non spécifiquement adaptée pour la réception de l'élément de maintien.

Comme éléments de maintien, il existe actuellement soit des clous qui en fait sont des tiges métalliques filetées soit des clous avec denture mais sans filet. Il existe aussi une forme de réalisation avec filets portés par un tube, ce qui rend délicat l'opération de montage de l'isolant. De tels clous ou tubes ne permettent pas d'atteindre le niveau de précision requis pour le maintien de l'élément de construction. En effet, pour des raisons d'économie, la longueur du clou doit facilement s'adapter à l'épaisseur de l'élément de construction maintenu tout en garantissant un maintien de l'élément de construction qu'il enserre.

Dans le cas particulier et non limitatif de la rénovation pour illustrer tous les autres cas de figure où une structure de support d'un côté de l'élément de maintien n'est pas spécifiquement adaptée pour la réception de cet élément de maintien, il est courant de fixer la tige ou le clou formant élément de maintien directement au mur. Il s'ensuit la nécessité de modifier la tige ou le clou de l'élément de maintien pour permettre la solidarisation de l'élément avec le mur.

Pour ce faire, il a ainsi été proposé des éléments de maintien, spécifiquement adaptés pour la rénovation, présentant une tige ou un clou modifié pour permettre leur application contre une structure de support non adaptée à la réception d'éléments de maintien, par exemple un mur.

Cependant ces solutions existantes imposent une contrainte non négligeable pour les poseurs d'éléments de maintien du fait que les tiges ou clous modifiés pour ces applications n'existent qu'en une seule longueur, de préférence une longueur correspondant à l'épaisseur la plus grande des isolants destinés à être fixés par ces éléments de maintien.

Ceci a pour premier désavantage que le poseur utilise un élément de maintien avec une tige ou un clou de longueur supérieure à son besoin ce qui occasionne donc un surcoût lié au produit avec un surplus inutile de matière.

Ceci a pour deuxième désavantage que le poseur est obligé pour solutionner le problème de longueur de tige ou de clou auquel il est confronté de couper cette tige ou ce clou. Ceci entraîne donc un coût de mise en oeuvre du produit du fait de cette étape supplémentaire de mise à la longueur de la tige ou du clou.

En alternative, quand le poseur choisit de conserver une longueur de tige ou de clou trop grande pour la pose de l'élément de maintien, il s'ensuit un coût lié à la perte de surface au sol qui peut atteindre plusieurs m2.

Enfin, dans le cas où le poseur veut mettre en place un isolant très épais dont l'épaisseur dépasse la longueur standard de la tige ou du clou de l'élément de maintien modifié, le poseur est confronté à une impossibilité faute de l'existence d'un élément de maintien modifié présentant une longueur adéquate de tige ou de clou.

Tout cela limite l'emploi de tels éléments de maintien modifiés dédiés à être utilisés pour des structures de support non spécifiquement adaptées à la réception d'éléments de maintien.

Le document FR-A-2 711 695, représentant l'état de la technique le plus proche, décrit un dispositif d'adaptation destiné à être solidarisé avec la tête d'une tige servant d'élément de maintien pour un élément de construction, le dispositif comportant une base présentant une longueur et une largeur et destinée à être appliquée contre une structure de support, ladite base comprenant au moins un trou pour le passage d'un moyen de fixation du dispositif avec la structure de support, la base présentant en outre deux ailes, chaque aile étant disposée sur la portion médiane d'un côté longitudinal respectif de la base, chaque aile étant munie de moyens de solidarisation par clippage destinés à coopérer avec des moyens complémentaires prévus sur la tête de la tige. Le trou divulgué dans ce document ne permet pas un réglage de positionnement du dispositif par rapport à la structure support. De plus, le mode de solidarisation de la tête de la tige avec le dispositif d'adaptation n'est pas suffisamment robuste pour le maintien de ces deux éléments l'un par rapport à l'autre.

Le document EP-A- 2 647 780 décrit un dispositif pour la fixation de panneaux à distance d'une structure support fixe avec une tige crantée dont une première extrémité comporte des moyens de fixation à la structure et un cavalier se clipsant sur un élément profilé. Le dispositif comporte des moyens de verrouillage montés coulissants par rapport au cavalier avec une surface crantée. Ce document n'aborde pas la solidarisation d'un dispositif d'adaptation avec la tête d'une tige servant d'élément de maintien pour un élément de construction

Le problème à la base de la présente invention est de pouvoir utiliser la plupart des éléments de maintien comportant une tige ou un clou existant sur le marché ou d'autres types d'éléments de maintien en garantissant leur solidarisation effective avec toute structure de support n'étant pas forcément spécifiquement adaptée pour leur réception, cette structure de support n'étant pas par exemple une ossature classique et ne présentant pas dans sa conception de moyens de solidarisation pour la réception de tels éléments de maintien.

A cet effet, la présente invention concerne un dispositif d'adaptation destiné à être solidarisé avec la tête d'une tige servant d'élément de maintien pour un élément de construction, le dispositif comportant une base présentant une longueur et une largeur et destinée à être appliquée contre une structure de support, ladite base comprenant au moins un trou pour le passage d'un moyen de fixation du dispositif avec la structure de support, la base présentant en outre deux ailes, chaque aile étant disposée sur la portion médiane d'un côté longitudinal respectif de la base, chaque aile étant munie de moyens de solidarisation par clippage destinés à coopérer avec des moyens complémentaires prévus sur la tête de la tige, caractérisé en ce que le trou est un trou oblong, en ce qu'il est prévu sur une portion centrale de la base une butée de maintien et une languette flexible, la butée de maintien et la languette flexible étant destinées à recevoir une portion de la tête de la tige entre elles et en ce que la languette flexible comprend une première portion s'étendant sensiblement perpendiculairement à la base et une seconde portion recourbée à 90° par rapport à la première portion et pointant vers la butée de maintien.

L'effet technique est de permettre la solidarisation d'une tige formant élément de maintien pouvant déjà être disponible sur le marché avec n'importe quelle structure de support non spécifiquement adaptée à l'élément de maintien, par exemple un mur. Le dispositif d'adaptation est fixé à la structure de support tandis que des moyens de solidarisation permettent le maintien de la tige avec le dispositif d'adaptation. Ces moyens de solidarisation par clippage sont faciles de mise en oeuvre par simple pression de la tige vers le dispositif d'adaptation, ce qui est une opération facilement contrôlable par le poseur, de manière intuitive.

Un tel dispositif d'adaptation peut être utilisé sur la plupart des tiges de l'état de la technique pour n'importe quelle longueur de tige donc pour toutes épaisseurs d'isolant prédéterminées. Son utilisation est principalement dédiée aux travaux de rénovation mais pas uniquement.

De manière facultative, l'invention comprend en outre au moins l'une quelconque des caractéristiques suivantes :
- les moyens de solidarisation sont destinés à réaliser un maintien de la tête de la tige dans la largeur de la base du dispositif.
- les moyens de solidarisation sont réalisés par l'extrémité libre recourbée de chaque aile, chaque aile s'étendant sensiblement perpendiculairement par rapport à la base, les extrémités libres recourbées des ailes pointant l'une vers l'autre.
- la face interne au dispositif de chaque aile est évasée vers l'extérieur plus l'aile s'éloigne de la base.
- la face externe au dispositif de chaque aile comprend au moins une nervure de renforcement.
- il est prévu au moins deux trous oblongs, un premier trou oblong s'étendant dans la largeur de la base et un second trou oblong s'étendant dans la longueur de la base.
- la butée de maintien et la languette flexible sont destinées à réaliser un maintien de la tête de la tige dans la longueur de la base du dispositif.
- la languette flexible est rappelée élastiquement en position vers la butée de maintien.
- la première portion de la languette flexible et la butée de maintien comprennent au moins une nervure de renforcement sur leurs faces ne se trouvant pas en vis-à-vis.
- la base est sous la forme d'une plaque.

L'invention concerne aussi un élément de maintien et un dispositif d'adaptation, l'élément de maintien étant sous la forme d'une tige présentant une tête, caractérisé en ce que la tête de l'élément de maintien est solidarisée avec le dispositif d'adaptation, la tête portant des moyens complémentaires de solidarisation par clippage aux moyens de solidarisation de chaque aile du dispositif d'adaptation.

Avantageusement, les moyens complémentaires de solidarisation par clippage sont sous la forme d'une rainure respective en vis-à-vis des moyens de solidarisation par clippage portés par chaque aile.

Avantageusement, la tige présente un filetage sur lequel est vissée une molette, le vissage ou le dévissage de la molette réglant une longueur dite de travail correspondant à l'épaisseur de l'élément de construction à maintenir enserré par l'élément de maintien entre sa molette et la tête de sa tige.

Avantageusement, la molette comprend des moyens de clippage avec une structure de support à l'opposé du dispositif d'adaptation.

D'autres caractéristiques, buts et avantages de la présente invention apparaîtront à la lecture de la description détaillée qui va suivre et au regard des dessins annexés donnés à titre d'exemples non limitatifs et sur lesquels :
- la figure 1 est une représentation schématique d'une vue en perspective d'une forme de réalisation du dispositif d'adaptation selon la présente invention,
- la figure 2 est une représentation schématique d'une vue de dessus d'une forme de réalisation du dispositif d'adaptation selon la présente invention,
- la figure 3 est une représentation schématique d'une vue en coupe transversale du dispositif d'adaptation selon la présente invention,
- la figure 4 est une représentation schématique d'une vue latérale d'une forme de réalisation d'un élément de maintien muni du dispositif d'adaptation selon la présente invention, le dispositif d'adaptation étant montré en coupe à cette figure,
- la figure 5 est une représentation schématique d'une vue de dessus d'une forme de réalisation d'un élément de maintien muni du dispositif d'adaptation selon la présente invention,
- la figure 6 est une représentation schématique d'une vue latérale d'une forme de réalisation d'un élément de maintien muni du dispositif d'adaptation selon la présente invention,
- la figure 7 est une représentation schématique d'une vue en perspective d'une forme de réalisation d'un élément de maintien muni du dispositif d'adaptation selon la présente invention.

En se référant aux figures 1 à 7, il est montré une forme de réalisation du dispositif d'adaptation 1 destinée à recevoir l'extrémité d'une tige 6 formant élément de maintien. Dans ce qui va suivre, il sera utilisé le mot tige pour désigner la partie essentiellement longiforme de l'élément de maintien, cette partie pouvant aussi être qualifiée de clou.

Cette tige 6 en tant qu'élément de maintien s'adapte à l'épaisseur d'un élément de construction à maintenir qu'elle enserre au moins partiellement. Un tel élément de maintien permet d'assurer le positionnement de cet élément de construction sur au moins une structure de support, l'élément de construction et la structure de support étant non montrés aux figures.

En se référant plus particulièrement aux figures 1 à 3, le dispositif d'adaptation 1 comporte une base 5. Aux figures cette base 5 est sous forme d'une plaque, ce qui n'est pas limitatif. Cette base 5 est destinée à être solidarisée à une structure de support non spécifiquement adaptée à la réception d'un élément de maintien tel que mentionné précédemment.

La base 5 peut présenter une forme correspondante à celle de la structure de support à laquelle elle est associée et contre laquelle elle va être appliquée. Cette base va être ci-après décrite sous la forme d'une plaque 5 mais dans ce qui suit, tout ce qui est relatif à la plaque 5 peut être appliqué à toute sorte de base d'un dispositif d'adaptation 1.

Pour sa solidarisation avec la structure de support associée, la plaque 5 servant de base présente au moins un trou oblong 4, 4a permettant le passage de moyens de fixation amovible ou non avec la structure de support. La plaque 5 servant de base présente une longueur et une largeur et comporte en outre deux ailes 2.

Chaque aile 2 est disposée sur la portion médiane d'un côté longitudinal respectif de la plaque 5 formant base. Chaque aile 2 est munie de moyens de solidarisation 2a par clippage destinés à coopérer avec des moyens complémentaires 7 prévus sur la tête 8 de la tige 6, ces moyens complémentaires étant visibles aux figures 4 à 7.

Aux figures 1 à 3, il est prévu deux trous oblongs 4, 4a. Avantageusement, les trous oblongs 4, 4a s'étendent dans des directions différentes, préférentiellement perpendiculairement l'un à l'autre, afin de laisser une liberté de réglage du positionnement de la plaque 5 sur la structure de support dans deux dimensions.

Un 4 des trous oblongs 4, 4a s'étend dans la longueur de la plaque 5 tandis que l'autre 4a des trous oblongs 4, 4a s'étend dans la largeur de la plaque 5. Les moyens de fixation sont avantageusement des vis dont la tête présente une plus grande dimension que la largeur des trous oblongs 4, 4a mais ceci n'est pas limitatif. La longueur des trous oblongs 4, 4a ne s'étend pas forcément sur la totalité de la largeur ou respectivement de la longueur de la plaque 5.

La structure de support recevant un tel dispositif d'adaptation peut être quelconque, notamment un mur, ce qui est le cas pour des travaux de rénovation. Ainsi le dispositif d'adaptation 1 peut remplacer une ossature pour la réception de la tige 6 formant élément de maintien.

Comme précédemment mentionné, la plaque 5 servant de base pour le dispositif d'adaptation 1 présente sur chacun de ses côtés longitudinaux une aile 2. Les moyens de solidarisation 2a sont destinés à réaliser un maintien de la tête 8 de la tige 6 dans la largeur de la plaque 5 servant de base au dispositif 1.

Les ailes 2 sont avantageusement en vis-à-vis en se trouvant dans la portion médiane de chaque côté longitudinal de la plaque 5. La majeure partie des ailes 2 s'étend en faisant un angle supérieur ou égal à 90° par rapport à la plaque 5, les ailes pointant vers l'extérieur du dispositif d'adaptation 1.

Seules les extrémités libres 2a des ailes 2 sont recourbés en étant sensiblement parallèles à la plaque et en pointant l'une vers l'autre, donc en étant orientées vers l'intérieur de la plaque 5 à laquelle elles sont superposées. Ce sont ces extrémités libres recourbées 2a des ailes 2 qui forment les moyens de solidarisation portés par le dispositif d'adaptation 1.

Avantageusement, la face interne au dispositif d'adaptation 1 des ailes 2 est configurée pour correspondre à la forme externe de la tête de la tige. Aux figures 1 à 3, la face interne de chaque aile 2 est évasée vers l'extérieur plus l'aile 2 s'éloigne de la base 5.

Ainsi, comme il sera mieux en regard des figures 4 à 7, les ailes 2 sont destinées à exercer une action de clippage de la tête 8 de la tige 6. La face interne de chaque aile peut être choisie pour suivre le contour extérieur de la tête 8 de la tige 6.

Dans un mode de réalisation, les ailes 2 peuvent être sensiblement élastiques en étant déformables. Ainsi, les ailes 2 et notamment leur extrémité libre recourbée 2a peuvent être légèrement écartées l'une de l'autre mais sont rappelées élastiquement l'une vers l'autre pour assurer leur action de clippage. Ceci sera ultérieurement plus précisément décrit.

Dans un autre mode de réalisation les ailes 2 peuvent être sensiblement rigides. Avantageusement, chaque aile 2 comprend des nervures 11 de soutien ou de renforcement sur leur face externe au dispositif d'adaptation 1.

A la figure 1, il est visible deux nervures 11 de soutien pour chaque aile 2. Les dimensions des nervures 11 sont choisies en fonction de la rigidité des ailes 2 que l'on souhaite obtenir.

Dans la portion centrale du dispositif d'adaptation 1 et en conséquence de sa plaque 5 servant de base, la plaque 5 peut porter une butée 3 de maintien et une languette 3a flexible en vis-à-vis l'une de l'autre. Cette butée 3 de maintien et cette languette 3a flexible sont destinées à enserrer entre elles la tête de la tige formant élément de maintien.

Ceci sera mieux vu en regard des figures 4 à 7 et sera ultérieurement plus précisément décrit. La languette 3a flexible peut être rappelée élastiquement vers la butée 3 de maintien pour effectuer une action conjointe de blocage de la tige formant élément de maintien.

En se référant à toutes les figures, la butée 3 de maintien et la languette 3a flexible sont destinées à réaliser un maintien de la tête 8 de la tige 6 dans la longueur de la plaque 5 formant base du dispositif d'adaptation 1 tandis que les moyens de solidarisation formées par les extrémités libres recourbées 2a des ailes 2 effectuent un maintien dans la largeur de la plaque 5 formant base du dispositif 1. Ces deux modes de maintien sont donc complémentaires et peuvent donc être préférentiellement utilisés simultanément.

Aux figures, la butée 3 de maintien présente une forme plane en étant renforcée par deux nervures 9, la butée 3 s'étendant sensiblement perpendiculairement à la plaque 5 du dispositif d'adaptation 1. Ceci n'est pas limitatif car cette butée 3 de maintien peut présenter une autre forme s'adaptant avantageusement à la tête 8 de la tige 6 que la butée 3 enserre en coopération avec la languette 3a flexible en vis-à-vis.

La languette 3a flexible peut présenter une première portion s'appuyant sur la plaque 5 du dispositif d'adaptation 1 et s'étendant sensiblement perpendiculairement à ladite plaque 5. La languette 3a flexible peut aussi présenter une seconde portion recourbée vers la butée 3 de maintien, par exemple en formant un angle d'environ 90° avec la première portion. Ainsi la languette 3a flexible peut revêtir une forme de L inversé.

C'est cette seconde portion recourbée qui est destinée à rentrer en contact avec la tige formant élément de maintien en étant rappelée contre l'élément de maintien. Avantageusement, la première portion de la languette 3a flexible comprend une nervure 9a de renforcement s'appuyant sur la plaque 5 du dispositif d'adaptation 1.

Les nervures 9, 9a de renforcement portées respectivement par la butée 3 de maintien et la languette 3a flexible peuvent être portées par leurs faces ne se trouvant pas en vis-à-vis donc tournées vers l'extérieur du dispositif d'adaptation 1.

La butée 3 de maintien et la languette 3a flexible peuvent être moulées avec la plaque 5 ou solidarisées avec cette plaque par un procédé quelconque, notamment par soudage ou collage. Avantageusement, le dispositif d'adaptation 1 est réalisé en plastique, préférentiellement en polypropylène chargé de 30% fibre de verre. Ceci n'est cependant pas limitatif.

En se référant aux figures 4 à 7, l'élément de maintien destinée à être reçu dans le dispositif d'adaptation 1 montré aux figures 1 à 3 est sous la forme d'une tige 6 présentant une tête 8 et une portion filetée 10 se terminant à une extrémité libre de la tige 6 avantageusement en forme de pointe.

Dans un mode de réalisation préférentielle de l'élément de maintien sous forme d'une tige 6, la tête 8 de la tige 6 forme une entretoise dépassant latéralement de la tige 6. La tête 8 sous la forme d'une entretoise joue le rôle d'une forme de blocage. Aux figures 4 à 7, la tête 8 présente avantageusement une épaisseur reliant deux faces sensiblement planes. Ces faces peuvent cependant prendre une autre forme que la forme plane.

Avantageusement, la tête 8 porte des moyens complémentaires 7 de solidarisation par clippage. Dans la forme de réalisation montrée aux figures, la tête 8 peut présenter une rainure 7 sur chacun des côtés latéraux de l'épaisseur de la tête 8.

Comme il peut être vu aux figures 4 à 7, la tête 8 de la tige 6 est introduite dans le dispositif d'adaptation 1 entre les ailes 2 portées par la plaque 5 servant de base du dispositif d'adaptation 1. Les ailes 2 peuvent s'écarter alors légèrement l'une de l'autre avec leurs extrémités libres recourbées 2a en appui sur le contour externe de la tête 8 de la tige 6. Les extrémités libres recourbées 2a sont rappelées élastiquement l'une vers l'autre lorsque ces extrémités sont en vis-à-vis de la rainure 7 portée par la tête 8 et qu'alors rien ne s'oppose à ce rappel.

Quand la tête 8 de la tige 6 est suffisamment enfoncée dans le dispositif d'adaptation 1, l'extrémité supérieure de la tête 8 peut être alors insérée entre la butée 3 de maintien et la languette 3a flexible.

Dans une forme de réalisation de la solidarisation de la tête 8 de la tige 6 avec les ailes 2 du dispositif d'adaptation 1, par l'action de rappel élastique, les extrémités libres recourbées 2a des ailes 2 pénètrent dans la rainure 7 formant les moyens complémentaires de clippage portés par la tête 8 pour effectuer l'action de solidarisation.

Dans une autre forme de réalisation de la solidarisation de la tête 8 de la tige 6 avec les ailes 2 du dispositif d'adaptation, notamment quand les ailes 2 sont sensiblement rigides et ne peuvent pas être écartées ou que faiblement écartées, il est possible aussi d'introduire la tête 8 de la tige 6 par translation latérale entre les ailes 2 en inclinant la tige 6 par rapport à la perpendiculaire au dispositif d'adaptation 1. Les extrémités libres recourbées 2a des ailes 2 pénètrent alors progressivement dans la rainure 7 se trouvant sur le contour de l'épaisseur de la tête 8 par une extrémité de la rainure 7.

Comme précédemment mentionné, afin d'assurer un meilleur positionnement et maintien de la tige 6 formant élément de maintien sur le dispositif d'adaptation 1, la tête 8 de la tige 6 peut être insérée entre, d'une part, la butée 3 de maintien et, d'autre part, la languette flexible 2a, la butée 3 de maintien et la languette flexible 2a se trouvant dans la portion centrale de la plaque 5 du dispositif d'adaptation 1.

Cela permet avantageusement d'assurer un guidage puis un maintien renforcé de la tige 6 dans le dispositif d'adaptation 1 dans une direction perpendiculaire à la direction de solidarisation, par exemple par clippage de la tige 6 avec le dispositif d'adaptation 1, solidarisation qui est effectuée par les extrémités libres recourbées 2a des ailes 2 pénétrant dans la rainure 7 portée par la tête 8 de la tige 6.

La butée 3 de maintien et la languette 3a flexible sont avantageusement conformées en relation avec la forme des faces de la tête 8. Aux figures 4 à 7, les faces de la tête 8 sont des faces planes donc la butée 3 de maintien et la languette 3a flexible sont en conséquence planes, comme il a été précédemment montré aux figures 1 à 3. Ceci n'est cependant pas limitatif et les faces de la tête 8 peuvent être autres que planes.

Lors de l'introduction de la tête 8 de la tige 6 entre la butée 3 de maintien et la languette 3a flexible, la languette 3a flexible est écartée de la butée 3 de maintien mais reste en appui sur une des faces de la tête 8 de la tige 6 effectuant ainsi une action de maintien de la tête 8 sur le dispositif d'adaptation 1 conjointement avec la butée 3 de maintien en appui sur l'autre face de la tête 8. Les nervures 9, 9a respectives aident la butée 3 de maintien et la languette 3a flexible à maintenir leur pression contre la tête 8 de la tige 6 en augmentant leur résistance à la déformation et à la rupture.

Quand les ailes 2 du dispositif d'adaptation 1 sont sensiblement rigides, la tête 8 de la tige 6 peut être introduite en étant inclinée par rapport à la butée 3 de maintien et la languette 3a flexible. Ensuite, il est effectué un mouvement de redressement de la tête 8 de la tige 6 par rapport au dispositif d'adaptation 1 afin de faire pénétrer les extrémités libres recourbées 2a des ailes 2 dans la rainure 7 se trouvant à l'extérieur de l'épaisseur de la tête 8 de la tige 6.

Avantageusement, dans une forme de réalisation non limitative, la tige 6 peut être munie d'une molette, non représentée aux figures, se vissant ou se dévissant sur le filetage 10 présent sur la tige 6, cette molette pouvant présenter un évidement central pour le passage de la tige 6 à travers elle.

Ceci permet de régler la longueur de la tige 6 qui s'étend entre la molette et la base de la tête 8 de la tige 6. Cette longueur, dite longueur de travail, est donc alors réglable par vissage ou dévissage de la molette afin d'être adaptée à l'élément de construction à maintenir qui est enserré au moins partiellement par l'élément de maintien formé par la tige 6.

C'est la rotation de la molette par rapport à la tige 6 qui fait varier la longueur de travail de la tige 6 et assure l'adaptation de cette longueur de travail à l'épaisseur de l'élément de construction à maintenir. Pour ce faire, comme précédemment mentionné, la tige 6 présente un filetage 10 et la molette peut comprendre des moyens de vissage coopérant avec les pas du filetage 10 de la portion en regard de la tige 6 quand une portion de celle-ci est logée dans l'évidement central prévu à travers la molette.

A l'opposé du dispositif d'adaptation 1, la molette peut se clipper sur une ossature quelconque servant d'élément de support, par exemple un rail associé, la molette pénétrant avantageusement dans le rail et se clippant en son intérieur.

Ainsi, la molette comprend des moyens de clippage avec une structure de support à l'opposé du dispositif d'adaptation 1, cette structure de support pouvant être avantageusement une ossature.

Cette ossature, fréquemment métallique, est de préférence un rail aussi appelé fourrure, notamment des fourrures de type 45 et 47. Cette ossature sous forme d'un rail peut présenter une forme en U avec l'extrémité libre des branches du U recourbée à 90° vers l'intérieur du U par rapport aux branches, communément appelée retour d'aile.

Dans une forme de réalisation de l'élément de maintien selon la présente invention, il est possible de prévoir un dispositif d'adaptation à chacune des extrémités de la tige formant élément de maintien. Le premier dispositif d'adaptation est similaire à celui décrit précédemment tandis que le second dispositif présente des moyens pouvant se visser sur l'extrémité du filetage de la tige formant élément de maintien.

Ainsi l'élément de maintien peut être intercalé entre et solidarisé avec deux structures de support qui ne sont pas spécifiquement adaptées à la réception d'un élément de maintien.

La présente invention peut aussi concerner un élément de construction intercalé entre la longueur de travail d'un élément de maintien sous forme d'une tige, cet élément de maintien sous forme d'une tige étant maintenu entre des structures de support par l'intermédiaire d'un dispositif d'adaptation tel que précédemment décrit pour au moins une des structures de support.

L'invention n'est nullement limitée aux modes de réalisation décrits et illustrés qui n'ont été donnés qu'à titre d'exemples.

## Revendications

1. Dispositif d'adaptation (1) destiné à être solidarisé avec la tête (8) d'une tige (6) servant d'élément de maintien pour un élément de construction, le dispositif comportant une base (5) présentant une longueur et une largeur et destinée à être appliquée contre une structure de support, ladite base (5) comprenant au moins un trou (4, 4a) pour le passage d'un moyen de fixation du dispositif (1) avec la structure de support, la base (5) présentant en outre deux ailes (2), chaque aile (2) étant disposée sur la portion médiane d'un côté longitudinal respectif de la base (5), chaque aile (2) étant munie de moyens de solidarisation (2a) par clippage destinés à coopérer avec des moyens complémentaires (7) prévus sur la tête (8) de la tige (6), **caractérisé en ce que** le trou est un trou oblong (4, 4a), **en ce qu'**il est prévu sur une portion centrale de la base (5) une butée (3) de maintien et une languette (3a) flexible, la butée (3) de maintien et la languette (3a) flexible étant destinées à recevoir une portion de la tête (8) de la tige (6) entre elles et **en ce que** la languette (3a) flexible comprend une première portion s'étendant sensiblement perpendiculairement à la base (5) et une seconde portion recourbée à 90° par rapport à la première portion et pointant vers la butée (3) de maintien.

2. Dispositif d'adaptation (1) selon la revendication précédente, dans lequel les moyens de solidarisation (2a) sont destinés à réaliser un maintien de la tête (8) de la tige (6) dans la largeur de la base (5) du dispositif (1).

3. Dispositif d'adaptation (1) selon la revendication précédente, dans lequel les moyens de solidarisation sont réalisés par l'extrémité libre recourbée (2a) de chaque aile (2), chaque aile (2) s'étendant sensiblement perpendiculairement par rapport à la base (5), les extrémités libres recourbées (2a) des ailes (2) pointant l'une vers l'autre.

4. Dispositif d'adaptation (1) selon la revendication précédente, dans lequel la face interne au dispositif (1) de chaque aile (2) est évasée vers l'extérieur plus l'aile (2) s'éloigne de la base (5).

5. Dispositif d'adaptation (1) selon l'une quelconque des deux revendications précédentes, dans lequel la face externe au dispositif (1) de chaque aile (2) comprend au moins une nervure (11) de renforcement.

6. Dispositif d'adaptation (1) selon l'une quelconque des revendications précédentes, dans lequel il est prévu au moins deux trous oblongs (4, 4a), un premier trou oblong (4a) s'étendant dans la largeur de la base (5) et un second trou oblong (4) s'étendant dans la longueur de la base (5).

7. Dispositif d'adaptation (1) selon l'une quelconque des revendications précédentes, dans lequel la butée (3) de maintien et la languette (3a) flexible sont destinées à réaliser un maintien de la tête (8) de la tige (6) dans la longueur de la base (5) du dispositif.

8. Dispositif d'adaptation (1) selon l'une quelconque des revendications précédentes, dans lequel la languette (3a) flexible est rappelée élastiquement en position vers la butée (3) de maintien.

9. Dispositif d'adaptation (1) selon l'une quelconque des revendications précédentes, dans lequel la première portion de la languette (3a) flexible et la butée (3) de maintien comprennent au moins une nervure (9, 9a) de renforcement sur leurs faces ne se trouvant pas en vis-à-vis.

10. Dispositif d'adaptation (1) selon l'une quelconque des revendications précédentes, dans lequel la base est sous la forme d'une plaque (5).

11. Elément de maintien et dispositif d'adaptation (1), le dispositif d'adaptation (1) étant selon l'une quelconque des revendications précédentes et l'élément de maintien étant sous la forme d'une tige (6) présentant une tête (8), **caractérisés en ce que** la tête (8) de l'élément de maintien est solidarisée avec le dispositif d'adaptation (1), la tête (8) portant des moyens complémentaires (7) de solidarisation par clippage aux moyens de solidarisation (2a) de chaque aile (2) du dispositif d'adaptation (1).

12. Elément de maintien et dispositif d'adaptation (1) selon la revendication précédente, dans lesquels les moyens complémentaires de solidarisation par clippage sont sous la forme d'une rainure (7) respective en vis-à-vis des moyens de solidarisation (2a) par clippage portés par chaque aile (2).

13. Elément de maintien et dispositif d'adaptation (1) selon la revendication précédente, dans lesquels la tige (6) présente un filetage (10) sur lequel est vissée une molette, le vissage ou le dévissage de la molette réglant une longueur dite de travail correspondant à l'épaisseur de l'élément de construction à maintenir enserré par l'élément de maintien entre sa molette et la tête de sa tige.

14. Elément de maintien et dispositif d'adaptation (1) selon la revendication précédente, dans lesquels la molette comprend des moyens de clippage avec une structure de support à l'opposé du dispositif d'adaptation (1).

## Patentansprüche

1. Montagevorrichtung (1), die dazu vorgesehen ist, um mit dem Kopf (8) einer Stange (6), die als ein Halteelement für ein Konstruktionselement dient, verbunden zu werden, wobei die Vorrichtung eine Basis (5) aufweist, die eine Länge und eine Breite hat und vorgesehen ist, um an eine Trägerstruktur angelegt zu werden, wobei die Basis (5) mindestens ein Loch (4, 4a) zum Hindurchführen einer Befestigungseinrichtung zum Befestigen der Vorrichtung (1) an der Trägerstruktur aufweist, wobei die Basis (5) ferner zwei Flügel (2) aufweist, wobei jeder Flügel (2) an einem Mittelabschnitt einer jeweiligen Längsseite der Basis (5) angeordnet ist und jeder Flügel (2) mit Klemmverbindungseinrichtungen (2a) versehen ist, die dazu vorgesehen sind, um mit komplementären Einrichtungen (7), die an dem Kopf (8) der Stange (6) vorgesehen sind, zusammenzuwirken,
**dadurch gekennzeichnet, dass** das Loch ein Langloch (4, 4a) ist, und
dadurch, dass an einem zentralen Abschnitt der Basis (5) ein Halteanschlag (3) und eine flexible Zunge (3a) vorgesehen sind, wobei der Halteanschlag (3) und die flexible Zunge (3a) dazu vorgesehen sind, um zwischen sich einen Teil des Kopfes (8) der Stange (6) aufzunehmen, und
dadurch, dass die flexible Zunge (3a) einen sich im Wesentlichen senkrecht zur Basis (5) erstreckenden ersten Abschnitt und einen zweiten Abschnitt aufweist, der um 90° bezüglich des ersten Abschnitts gebogen ist und zum Halteanschlag (3) hin gerichtet ist.

2. Montagevorrichtung (1) nach dem vorstehenden Anspruch, wobei die Verbindungseinrichtungen (2a) dazu vorgesehen sind, um ein Halten des Kopfes (8) der Stange (6) in Richtung der Breite der Basis (5) der Vorrichtung (1) zu verwirklichen.

3. Montagevorrichtung (1) nach dem vorstehenden Anspruch, wobei die Verbindungseinrichtungen durch das gebogene freie Ende (2a) jedes sich im Wesentlichen senkrecht bezüglich der Basis (5) erstreckenden Flügels (2) verwirklicht sind und die gebogenen freien Enden (2a) der Flügel (2) zueinander hin gerichtet sind.

4. Montagevorrichtung (1) nach dem vorstehenden Anspruch, wobei mit zunehmender Entfernung des Flügels (2) von der Basis (5) die innere Fläche jedes Flügels (2) der Vorrichtung (1) sich nach außen weitet.

5. Montagevorrichtung (1) nach einem der (zwei) vorstehenden Ansprüche, wobei die äußere Fläche jedes Flügels (2) der Vorrichtung (1) mindestens eine Verstärkungsrippe (11) aufweist.

6. Montagevorrichtung (1) nach einem der vorstehenden Ansprüche, wobei mindestens zwei Langlöcher (4, 4a) vorgesehen sind, wobei ein erstes Langloch (4a) sich in Richtung der Breite der Basis (5) erstreckt und ein zweites Langloch (4) sich in Richtung der Länge der Basis (5) erstreckt.

7. Montagevorrichtung (1) nach einem der vorstehenden Ansprüche, wobei der Halteanschlag (3) und die flexible Zunge (3a) dazu vorgesehen sind, um ein Halten des Kopfs (8) der Stange (6) in Richtung der Länge der Basis (5) der Vorrichtung zu verwirklichen.

8. Montagevorrichtung (1) nach einem der vorstehenden Ansprüche, wobei die flexible Zunge (3a) eine zu dem Halteanschlag (3) hin gerichtete elastische Rückstellposition hat.

9. Montagevorrichtung (1) nach einem der vorstehenden Ansprüche, wobei der erste Abschnitt der flexiblen Zunge (3a) und der Halteanschlag (3) mindestens eine Verstärkungsrippe (9, 9a) an ihren einander nicht zugewandten Flächen aufweisen.

10. Montagevorrichtung (1) nach einem der vorstehenden Ansprüche, wobei die Basis in Form einer Platte (5) ist.

11. Halteelement und Montagevorrichtung (1), wobei die Montagevorrichtung (1) nach einem der vorstehenden Ansprüche ist und das Halteelement in Form einer Stange (6) mit einem Kopf (8) ist, **dadurch gekennzeichnet, dass** der Kopf (8) des Halteelements mit der Montagevorrichtung (1) verbunden ist, wobei der Kopf (8) Klemmverbindungseinrichtungen (7) trägt, die komplementär zu den Verbindungseinrichtungen (2a) jedes Flügels (2) der Montagevorrichtung (1) sind.

12. Halteelement und Montagevorrichtung (1) nach dem vorstehenden Anspruch, wobei die komplementären Klemmverbindungseinrichtungen (7) in Form einer jeweiligen Rille (7) gegenüber den von jedem Flügel (2) getragenen Klemmverbindungseinrichtungen (2a) sind.

13. Halteelement und Montagevorrichtung (1) nach dem vorstehenden Anspruch, wobei die Stange (6) ein Gewinde (10) aufweist, auf welches ein Einstellknopf geschraubt ist, wobei das Drehen des Einstellknopfs in Einschraubrichtung oder Ausschraubrichtung die sogenannte Arbeitslänge anpasst, die der Dicke des zu haltenden Konstruktionselements entspricht, das von dem Halteelement zwischen seinem Einstellknopf und dem Kopf der Stange eingeklemmt ist.

14. Halteelement und Montagevorrichtung (1) nach dem vorstehenden Anspruch, wobei der Einstellknopf aufweist: Klemmeinrichtungen zum Klemmeingriff mit einer Trägerstruktur auf der bezüglich der Montagevorrichtung (1) entgegengesetzten Seite.

## Claims

1. Fitting device (1) to be rigidly connected to the head (8) of a rod (6) acting as a holding element for a construction element, with the device comprising a base (5) having a length and a width and intended for being engaged against a holding structure, said base (5) comprising at least one hole (4, 4a) for the passing of a means for attaching the device (1) to the holding structure, with the base (5) furthermore having two flanges (2), with each flange (2) being placed on the median portion of a respective longitudinal side of the base (5), with each flange (2) being provided with means for rigid connection (2a) via clipping intended to cooperate with complementary means (7) provided on the head (8) of the rod (6), **characterised in that** the hole is an oblong hole (4, 4a), **in that** it is provided on a central portion of the base (5) a holding abutment (3) and a flexible tab (3a), with the holding abutment (3) and the flexible tab (3a) being intended to receive a portion of the head (8) of the rod (6) between them and **in that** the flexible tab (3a) comprises a first portion extending substantially perpendicularly to the base (5) and a second curved portion at 90° with respect to the first portion and pointing towards the holding abutment(3).

2. Fitting device (1) as claimed in the preceding claim, wherein the means for rigid connection (2a) are intended to carry out a holding of the head (8) of the rod (6) in the width of the base (5) of the device (1).

3. Fitting device (1) as claimed in the preceding claim, wherein the means for rigid connection are realised by the curved free end (2a) of each flange (2), with each flange (2) extending substantially perpendicularly with respect to the base (5), the curved free ends (2a) of the flanges (2) pointing towards one another.

4. Fitting device (1) as claimed in the preceding claim, wherein the face internal to the device (1) of each flange (2) is flared outwards the farther the flange (2) moves away from the base (5).

5. Fitting device (1) according to any of the two preceding claims, wherein the face external to the device (1) of each flange (2) comprises at least one reinforcing rib (11).

6. Fitting device (1) as claimed in any preceding claim, wherein at least two oblong holes (4, 4a) are provided, a first oblong hole (4a) extending in the width of the base (5) and a second oblong hole (4) extending in the length of the base (5).

7. Fitting device (1) as claimed in any preceding claim, wherein the holding abutment (3) and the flexible tab (3a) are intended to realise a holding of the head (8) of the rod (6) in the length of the base (5) of the device.

8. Fitting device (1) as claimed in any preceding claim, wherein the flexible tab (3a) is elastically returned in position towards the holding abutment (3).

9. Fitting device (1) as claimed in any preceding claim, wherein the first portion of the flexible tab(3a) and the holding abutment (3) include at least one reinforcing rib (9, 9a) on their faces that are not facing.

10. Fitting device (1) as claimed in any preceding claim, wherein the base is in the form of a plate (5).

11. Holding element and fitting device (1), the fitting device (1) being as claimed in any preceding claim and the holding element being in the form of a rod (6) having a head (8), **characterised in that** the head (8) of the holding element is rigidly connected to the fitting device (1), the head (8) bearing complementary means (7) for rigid connection via clipping to the means for rigid connection (2a) of each flange (2) of the fitting device (1).

12. Holding element and fitting device (1) as claimed in the preceding claim, wherein the complementary means for rigid connection via clipping are in the form of a respective groove (7) facing means for rigid connection (2a) via clipping borne by each flange (2).

13. Holding element and fitting device (1) as claimed in the preceding claim, wherein the rod (6) has a thread (10) whereon is screwed an adjusting knob, with the screwing or the unscrewing of the adjusting knob adjusting a so-called working length corresponding to the thickness of the construction element to be held clamped by the holding element between its adjusting knob and the head of its rod.

14. Holding element and fitting device (1) as claimed in the preceding claim, wherein the adjusting knob comprises means for clipping with a holding structure opposite the fitting device (1).
